# EUROPÄISCHE PATENTSCHRIFT

(11) **EP 2 433 062 B1**
(45) Veröffentlichungstag und Bekanntmachung des Hinweises auf die Patenterteilung: **04.03.2015**
(21) Anmeldenummer: 10717127.4
(22) Anmeldetag: 29.04.2010
(51) Int. Cl.: F25D 17/04

(54) **KÄLTEGERÄTEGEHÄUSE MIT DRUCKAUSGLEICHSDURCHGANG**
HOUSING FOR A REFRIGERATION DEVICE, COMPRISING A PRESSURE COMPENSATION PASSAGE
BOÎTIER D'APPAREIL FRIGORIFIQUE COMPORTANT UN PASSAGE D'ÉQUILIBRAGE DE PRESSION

(30) Priorität: 20.05.2009 DE 102009003261
(43) Veröffentlichungstag der Anmeldung: 28.03.2012
(73) Patentinhaber: BSH Bosch und Siemens Hausgeräte GmbH, 81739 München (DE)
(72) Erfinder: KORDON, Michael, 89547 Gerstetten (DE); NUIDING, Wolfgang, 89537 Giengen (DE)
(86) Internationale Anmeldenummer: PCT/EP2010/055775
(87) Internationale Veröffentlichungsnummer: WO 2010/133433

(56) Entgegenhaltungen:
- EP-A1- 1 559 971
- DE-A1-102006 040 381
- US-A- 3 696 632

## Beschreibung

Die vorliegende Erfindung betrifft ein Kältegerät, insbesondere ein Haushaltskältegerät mit einem wärmeisolierenden Gehäuse, das mit einem Druckausgleichsdurchgang versehen ist, der einen Innenraum des Kältegeräts mit der Umgebung verbindet. Wenn die Tür eines Kältegeräts offen gewesen ist und anschließend dicht geschlossen wird, kühlt sich eingedrungene Warmluft im Inneren des Gerätes ab. Dies würde zu einem Unterdruck im Gerät führen und ein erneutes Öffnen der Tür erheblich erschweren, wenn nicht durch einen solchen Druckausgleichsdurchgang Außenluft in das Gerät nachströmen könnte.

Ein Kältegerät mit Druckausgleichsdurchgang ist z.B. aus DE 10 2006 040 381 A1 bekannt. Der Druckausgleichsdurchgang dieses bekannten Geräts umfasst zwei ineinander greifende Rohrstücke, von denen jeweils ein Ende durch eine Bajonettkupplung in einem Außenblech bzw. einer Innenplatte der Tür verankert ist. Die Rohrstücke tragen jeweils eine Schürze, die schaumseitig an dem Außenblech bzw. der Innenplatte anliegt, an der auch die Bajonettkupplung des Rohrstücks angreift, um eine Öffnung, durch die sich das Rohrstück erstreckt, schaumdicht zu verschließen.

Wenn die Öffnungen des Außenblechs und der Innenplatte, an denen die beiden Rohrstücke verankert sind, nicht exakt fluchten, dann werden beim Ineinanderschieben die beiden Rohrstücke aus einer zum Außenblech bzw. der Innenplätte senkrechten Orientierung ausgelenkt. Dies kann dazu führen, dass die Schürzen nicht mehr auf ihrem gesamten Umfang dicht anliegen, so dass Schaum die Schürzen passieren und an den Öffnungen austreten kann.

Ein Kältegerät gemäß dem Oberbegriff von Anspruch 1 ist aus US 3696632 bekannt.

Aufgabe der vorliegenden Erfindung ist, ein Gehäuse für ein Kältegerät mit einem Druckausgleichsdurchgang anzugeben, das eine höhere Toleranz hinsichtlich der Platzierung von die zwei ineinandergreifenden Rohrstücke aufnehmenden Öffnungen in einer Außenhaut einer Wand des Gehäuses aufweist.

Die Aufgabe wird gelöst, indem bei einem Kältegerätegehäuse mit einer zwischen einer ersten und einer zweiten Außenhaut ausgeschäumten Wand, durch die sich ein Druckausgleichsdurchgang mit zwei ineinandergreifenden Rohrstücken erstreckt, von denen ein erstes Rohrstück an der ersten Außenhaut der Wand verankert ist und eine schaumseitig an der ersten Außenhaut anliegende Schürze trägt, das erste Rohrstück ferner eine an der zweiten Außenhaut anliegende Schürze trägt und das zweite Rohrstück eine Öffnung der zweiten Außenhaut radial spielhaltig durchsetzt und in das erste Rohrstück eingreift. Der spielhaltige Eingriff ermöglicht die Kompensation von Positionsabweichungen der Öffnungen von erster und zweiter Außenhaut im Bezug zueinander; so lange die Positionsabweichung nicht so groß wird, dass die Öffnung der zweiten Außenhaut teilweise außerhalb der durch die anliegende Schürze festgelegten Grenzen liegt, kann die Schaumdichtigkeit des Aufbaus sichergestellt werden.

Um eine Fixierung des zweiten Rohrstücks zu erreichen, kann in dem ersten Rohrstück wenigstens eine Schaumdurchgangsöffnung gebildet sein, die auf einen Hohlraum zwischen dem ersten und dem zweiten Rohrstück mündet. In den Hohlraum eindringender Schaum gewährleistet durch sein Abbinden eine Verklebung der beiden Rohrstücke aneinander.

Um ein Vordringen des Schaums in den Druckausgleichsdurchgang zu verhindern, bilden die ineinandergreifenden Rohrstücke vorzugsweise eine Labyrinthdichtung. Insbesondere kann das erste Rohrstück wenigstens eine innere und eine äußere Hülse umfassen, die eine zu der zweiten Außenhaut hin offene Ringnut begrenzen, in die das zweite Rohrstück eingreift.

Das zweite Rohrstück kann radial spielfrei auf die innere Hülse aufgeschoben sein, so dass der enge Kontakt zwischen den Rohrstücken das Vordringen von Schaum in den Druckausgleichsdurchgang ausschließt. In diesem Fall ist die Position des zweiten Rohrstücks an der zweiten Außenhaut durch die Lage des ersten Rohrstücks vorgegeben.

Es kann aber auch wünschenswert sein, das zweite Rohrstück an der zweiten Außenhaut in Grenzen frei verschieben zu können. Hierfür ist es zweckmäßig, dass das zweite Rohrstück die innere Hülse radial spielhaltig umgibt. Theoretisch könnte dann zwar ein Fluid von der Schaumdurchgangsöffnung aus entlang der Zwischenräume zwischen den Rohrstücken bis ins Innere des Druckausgleichsdurchgangs vordringen, doch kann dies in der Praxis unterbunden werden, in dem die Durchgänge in Breite und Länge so bemessen werden, dass eindringender Schaum darin abbindet, bevor er das Innere des Druckausgleichsdurchgangs erreicht.

Ein mit dem zweiten Rohrstück verbundener, an der zweiten Außenhaut außen anliegender Flansch dient als Anschlag für die Positionierung des zweiten Rohrstücks und kann die Öffnung der zweiten Außenhaut, durch die sich das zweite Rohrstück erstreckt, verbergen.

Das zweite Rohrstück kann wenigstens einen über die zweite Außenhaut nach außen überstehenden, in Umfangsrichtung unterbrochenen Vorsprung aufweisen. Wenn die zweite Außenhaut das Außenblech der Tür eines Einbau-Kältegerätes ist, kann ein solcher Vorsprung einen engen Kontakt zwischen dem zweiten Rohrstück und einer der Tür in an sich bekannter Weise vorgeblendeten Möbelplatte verhindern, der das Nachströmen von Luft durch den Druckausgleichsdurchgang erschweren könnte.

Wenn der Druckausgleichsdurchgang durch die Tür verläuft, ist er vorzugsweise so platziert, dass er am Rand eines in den Korpus eingreifenden Vorsprungs der Tür auf die Türinnenseite trifft. An dieser Stelle ist eine Blockade des Druckausgleichsdurchgangs durch eng davorstehendes Kühlgut oder eine vorgezogene Schublade im Inneren des Kältegerätes ausgeschlossen, und über den Druckausgleichsdurchgang zuströmende Luft kann sich über einen in beiden Richtungen der Tür verlaufenden Spalt zwischen Tür und Korpus leicht verteilen.

Nach einem eigenständigen Gedanken der Erfindung ist der Druckausgleichsdurchgang in einer zur Innenseite der Kältegerätetür hin abschüssigen Schrägfläche gebildet, die vorzugsweise zumindest annähernd dem Boden des wärmeisolierenden Gehäuses gegenüberliegt, um einen Luftdurchtrittsspalt zu bilden, um durch den Druckausgleichsdurchgang zuströmende Luft in den Innenraum des Gerätes zu führen.

Um die Isolation des Gerätes nicht unnötig zu schwächen, bildet vorzugsweise eine zu der Schrägfläche des Korpus komplementäre Schrägfläche der Tür eine zweite Seite des Spalts.

Um an der Türinnenseite eine zur Türaußenseite parallele Montagefläche für die Rohrstücke zur Verfügung zu haben, ist an der Schrägfläche der Türinnenseite vorzugsweise eine Vertiefung gebildet, in die der Druckausgleichsdurchgang einmündet.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen Teilschnitt durch Tür und Korpus eines erfindungsgemäßen Kältegerätegehäuses entlang einer vertikalen, in Tiefenrichtung des Gehäuses verlaufenden Schnittebene;
- Fig. 2: eine Teilansicht der Innenseite der Tür des Kältegerätes und
- Fig. 3: einen partiellen Schnitt des Kältegerätekorpus entlang einer horizontalen Schnittebene.

Fig. 1 zeigt einen vertikalen Schnitt durch den unteren Randbereich einer Tür 1 und den vorderen Bereich des Bodens eines Korpus 2 eines Kühl- oder Gefrierschranks. Eine aus Kunststoff tiefgezogene Innenplatte 3 und ein Außenblech 4 sind am oberen und unteren Rand der Tür 1 jeweils durch ein aus Kunststoff spritzgeformtes Abschlussprofil 5 verbunden. Ein flexibles Dichtprofil 6 ist in einer entlang des Randes der Innenplatte 3 umlaufenden Nut 7 verankert und verdeckt eine Verbindung zwischen Innenplatte 3 und Abschlussprofil 5. Ein großer Teil der Innenplatte 3 ist von einem in den Korpus 2 eingreifenden Vorsprung 8 ausgefüllt. Ein Druckausgleichsdurchgang 9 erstreckt sich durch die Tür 1 unmittelbar unterhalb des Vorsprungs 8.

Der Druckausgleichsdurchgang 9 ist im Wesentlichen aus zwei Rohrstücken 10, 11 zusammengesetzt. Das erste Rohrstück 10 ist an einer Öffnung 12 der Innenplatte 3 durch eine Bajonettkupplung verankert. Zu diesem Zweck weist das Rohrstück 10 an seinem inneren Ende mehrere sich mit Unterbrechungen über den Umfang einer zylindrischen inneren Hülse 13 des Rohrstücks 10 erstreckende radial vorspringende Stege 14 auf, und die Öffnung 12 hat eine unrunde Form, durch die in einer ersten Orientierung das innere Ende mit den Stegen 14 hindurch treten kann, während in einer zweiten Orientierung die Stege 14 und eine umlaufende elastische Dichtschürze 15 des Rohrstücks 10 die Ränder der Öffnung 12 einklemmen.

Auf ein äußeres Ende der inneren Hülse 13 ist ein Gitter 16 aufgesteckt oder aufgeschraubt, das zusammen mit einem diametral durch die innere Hülse 13 verlaufenden Steg 17 eine elastische Membran 18 von im Wesentlichen elliptischer Form einklemmt. Die Ränder der Membran 18 liegen an der Innenfläche der inneren Hülse 13 an und verhindern so den Abfluss von Kaltluft aus dem Kältegerät nach Außen, können aber im Falle eines Unterdrucks im Inneren des Gerätes nachgeben und Luft von Außen zuströmen lassen.

Das erste Rohrstück 10 umfasst ferner eine zu der inneren Hülse 13 konzentrische äußere Hülse 19, die zusammen mit der inneren Hülse 13 eine zum Außenblech 4 hin offene Ringnut 20 begrenzt. Die äußere Hülse 19 läuft aus in eine Dichtschürze 21, die schaumseitig an dem Außenblech 4, eine darin ausgestanzte Öffnung 22 umgebend, anliegt.

Das zweite Rohrstück 11 ist von Außen durch die Öffnung 22 in die Ringnut 20 eingeschoben, wobei in der Darstellung der Fig. 1 ein Zwischenraum 23 bzw. 24 sowohl zwischen dem zweiten Rohrstück 11 und der äußeren Hülse 19 als auch zwischen dem zweiten Rohrstück 11 und der inneren Hülse 13 des ersten Rohrstücks 10 besteht. Die Eindringtiefe des zweiten Rohrstücks 11 in die Ringnut 20 ist begrenzt durch einen an das zweite Rohrstück 11 angeformten ringförmigen Flansch 25, der an der Außenseite des Außenblechs 4 anliegt.

In der in Fig. 1 gezeigten Konfiguration ist keinerlei Befestigung des zweiten Rohrstücks 11 an dem Außenblech 4 oder dem inneren Rohrstück 10 zu sehen; das Rohrstück 11 erscheint lose. In der Praxis wird eine Fixierung des zweiten Rohrstücks 11 erreicht, wenn beim Ausschäumen der Tür 1 - in Fig. 1 nicht dargestellter - Isolierschaum durch Durchgänge 26 der äußeren Hülse 19 in den Zwischenraum 23 zwischen dieser und dem zweiten Rohrstück 11 gelangt. Die Zwischenräume 23, 24 zwischen den ineinander greifenden Rohrstücken 10, 11 bilden eine Labyrinthdichtung, deren freier Durchgangsquerschnitt und deren Länge so aufeinander abgestimmt sind, dass in der Zeit, die der Schaum benötigen würde, um beide Zwischenräume 23, 24 auszufüllen, dieser bereits abgebunden ist. So kann trotz des Fehlens einer hermetischen Dichtung der Druckausgleichsdurchgang 9 zuverlässig von Schaum freigehalten werden. Das radiale Spiel zwischen dem zweiten Rohrstück 11 einerseits und den Hülsen 13, 19 und der Öffnung 22 andererseits ermöglicht es jedoch, das zweite Rohrstück 11 am Außenblech 4 mit einer Toleranz von ein paar Millimetern in radialer Richtung zu positionieren, so dass eventuelle Ungenauigkeiten in der Ausrichtung der Öffnungen 12, 22 von Außenblech 4 und Innenplatte 3 in Bezug aufeinander bequem ausgeglichen werden können.

An einem umlaufenden Wulst, der an der Außenseite der Tür 1 zwischen dem zweiten Rohrstück 11 und dem Flansch 25 ausgeformt ist, sind mehrere nach vorn gerichtete Vorsprünge 28 gebildet. Diese Vorsprünge 28 verhindern, dass, wenn das Kältegerät mit einer vorgeblendeten Möbelplatte eingebaut ist, diese Möbelplatte dem Außenblech 4 so nahe kommen kann, dass sie den Druckausgleichsdurchgang 9 versperrt.

Eine Rahmenheizung umfasst in an sich bekannter Weise ein Heizrohr 33, das von verdichtetem Kältemittel auf dem Weg zu einem Verflüssiger durchströmt wird und sich an der Vorderseite des Korpus 2 benachbart zum Dichtprofil 6 erstreckt. Aufgrund ihrer Platzierung nahe am unteren Rand der Tür 1 empfängt der Druckausgleichsdurchgang 9 Wärme von dem Heizrohr 33, was ein Gefrieren von Kondenswasser in dem Druckausgleichsdurchgang 9 verhindert.

Fig. 2 zeigt eine perspektivische Ansicht des unteren Teils der Tür 1, gesehen von der Innenseite her. Man erkennt hier, das in einer Schrägfläche 29, die einen unteren Rand des in den Korpus 2 eingreifenden Vorsprungs 8 der Tür bildet, eine zylindrische Vertiefung 31 gebildet ist, an deren Boden das erste Rohrstück 10 verankert ist. Die Vertiefung 30 schafft einen kontinuierlichen Durchgang mit großem freiem Durchgangsquerschnitt, über den zuströmende Luft den Innenraum des Kältegeräts erreichen kann, selbst wenn sich abseits der Vertiefung 30 die Schrägfläche 29 und eine dazu komplementär an einem Innenbehälter 31 (siehe Fig. 1) des Korpus 2 gebildete Schrägfläche 32 mit einem für eine wirksame Isolation sich erwünschten, sehr geringen Abstand gegenüberliegen.

Fig. 3 zeigt einen horizontalen Teilschnitt durch das Kältegerätegehäuse, gesehen schräg von unten. In diesem Teilschnitt sind insbesondere die parabelähnlich gekrümmte Membran 18 im Inneren des Druckausgleichsdurchgangs 9 und weitere Schaumdurchtrittsöffnungen 26 an der äußeren Hülse 19 zu erkennen.

## Patentansprüche

1. Kältegerät, insbesondere Haushaltskältegerät mit einem wärmeisolierenden Gehäuse, das mit einer zwischen einer ersten und einer zweiten Außenhaut (3, 4) ausgeschäumten Wand (1) versehen ist, durch die sich ein Druckausgleichsdurchgang (9) mit zwei ineinandergreifenden Rohrstücken (10, 11) erstreckt, von denen ein erstes Rohrstück (10) an der ersten Außenhaut (3) der Wand (1) verankert ist und eine schaumseitig an der ersten Außenhaut (3) anliegende Schürze (15) trägt, und wobei das erste Rohrstück (10) ferner eine an der zweiten Außenhaut (4) anliegende Schürze (21) trägt, **dadurch gekennzeichnet, dass** das zweite Rohrstück (11) eine Öffnung (12) der zweiten Außenhaut (4) radial spielhaltig durchsetzt und in das erste Rohrstück (10) eingreift.

2. Kältegerät nach Anspruch 1, **dadurch gekennzeichnet, dass** wenigstens eine auf einen Hohlraum (23) zwischen dem ersten und dem zweiten Rohrstück (10, 11) mündende Schaumdurchgangsöffnung (26) in dem ersten Rohrstück (10) gebildet ist.

3. Kältegerät nach Anspruch 2, **dadurch gekennzeichnet, dass** die ineinandergreifenden Rohrstücke (10, 11) eine Labyrinthdichtung bilden.

4. Kältegerät nach Anspruch 2 oder 3, **dadurch gekennzeichnet, dass** das erste Rohrstück (10) wenigstens eine innere und eine äußere Hülse (13, 19) umfasst, die eine zu der zweiten Außenhaut (4) hin offene Ringnut (20) begrenzen, in die das zweite Rohrstück (11) eingreift.

5. Kältegerät nach Anspruch 4, **dadurch gekennzeichnet, dass** das zweite Rohrstück (11) radial spielfrei auf die innere Hülse aufgeschoben ist.

6. Kältegerät nach Anspruch 4, **dadurch gekennzeichnet, dass** das zweite Rohrstück (11) die innere Hülse (13) radial spielhaltig umgibt.

7. Kältegerät nach einem der vorhergehenden Ansprüche, **dadurch gekennzeichnet, dass** das zweite Rohrstück (11) mit einem an der zweiten Außenhaut (4) außen anliegenden Flansch (25) verbunden ist.

8. Kältegerät nach Anspruch 7, **dadurch gekennzeichnet, dass** der Flansch (25) eine Öffnung (12) der zweiten Außenhaut (4) überdeckt, durch die sich das zweite Rohrstück (11) spielhaltig erstreckt.

9. Kältegerät nach einem der vorhergehenden Ansprüche, **dadurch gekennzeichnet, dass** das zweite Rohrstück (11) wenigstens einen über die zweite Außenhaut (4) nach außen überstehenden, in Umfangsrichtung unterbrochenen Vorsprung (28) aufweist.

10. Kältegerät nach einem der vorhergehenden Ansprüche, **dadurch gekennzeichnet, dass** es einen Korpus (2) und einen an den Korpus (2) angelenkte Tür (1) umfasst, die einen in den Korpus (2) eingreifenden Vorsprung (8) aufweist, dass der Druckausgleichsdurchgang (9) durch die Tür (1) verläuft und an einem Rand (29) des Vorsprungs (8) auf die Türinnenseite trifft.

11. Kältegerät nach Anspruch 10, **dadurch gekennzeichnet, dass** an einem Boden des Korpus (1) eine dem Druckausgleichsdurchgang (9) gegenüberliegende, zur Tür (1) hin abschüssige Schrägfläche (32) gebildet ist.

12. Kältegerät nach Anspruch 11, **dadurch gekennzeichnet, dass** der Schrägfläche (32) des Korpus (1) eine komplementäre Schrägfläche (29) der Tür (1) gegenüberliegt.

13. Kältegerät nach Anspruch 12, **dadurch gekennzeichnet, dass** der Druckausgleichsdurchgang (9) in eine Vertiefung (30) der Schrägfläche (29) einmündet.

## Claims

1. Refrigeration device, particularly a domestic refrigeration device having a heat-insulating housing, which is provided with a foam-filled wall (1) between a first and a second shell (3, 4) through which there extends a pressure compensation passage (9) comprising two interlocking pipe sections (10, 11), of which a first pipe section (10) is anchored on the first shell (3) of the wall (1) and carries an apron (15) bearing against the first shell (3) on the foam side, and wherein the first pipe section (10) also carries an apron (21) bearing against the second shell (4), **characterised in that** the second pipe section (11) penetrates an opening (12) of the second shell (4) while maintaining radial play and engages in the first pipe section (10).

2. Refrigeration device according to claim 1, **characterised in that** at least one foam passage opening (26) which opens into a hollow space (23) between the first and the second pipe sections (10, 11) is formed in the first pipe section (10).

3. Refrigeration device according to claim 2, **characterised in that** the interlocking pipe sections (10, 11) form a labyrinth seal.

4. Refrigeration device according to claim 2 or 3, **characterised in that** the first pipe section (10) comprises at least one inner and one outer sleeve (13, 19) which delimit an annular groove (20) which is open toward the second shell (4) and in which the second pipe section (11) engages.

5. Refrigeration device according to claim 4, **characterised in that** the second pipe section (11) is pushed, free of radial play, onto the inner sleeve.

6. Refrigeration device according to claim 4, **characterised in that** the second pipe section (11) surrounds the inner sleeve (13) while maintaining radial play.

7. Refrigeration device according to one of the preceding claims, **characterised in that** the second pipe section (11) is connected to a flange (25) which bears externally against the second shell (4).

8. Refrigeration device according to claim 7, **characterised in that** the flange (25) covers an opening (12) of the second shell (4) through which the second pipe section (11) extends while maintaining play.

9. Refrigeration device according to one of the preceding claims, **characterised in that** the second pipe section (11) has at least one protrusion (28) which is interrupted in the peripheral direction and projects outwardly beyond the second shell (4).

10. Refrigeration device according to one of the preceding claims, **characterised in that** it comprises a carcass (2) and a door (1) hinged on the carcass (2), said door having a protrusion (8) projecting into the carcass (2), and **in that** the pressure compensation passage (9) extends through the door (1) and meets the interior side of the door at an edge (29) of the protrusion (8).

11. Refrigeration device according to claim 10, **characterised in that** an inclined surface (32) disposed opposite the pressure compensation passage (9) and sloping toward the door (1) is formed at a base of the carcass (1).

12. Refrigeration device according to claim 11, **characterised in that** the inclined surface (32) of the carcass (1) is disposed opposite a complementary inclined surface (29) of the door (1).

13. Refrigeration device according to claim 12, **characterised in that** the pressure compensation passage (9) opens into a depression (30) of the inclined surface (29).

## Revendications

1. Appareil frigorifique, en particulier appareil frigorifique ménager avec un boîtier thermoisolant muni d'une paroi (1), laquelle est remplie de mousse entre une première et une deuxième enveloppe extérieure (3, 4) et à travers laquelle s'étend un passage d'équilibrage de pression (9) comportant deux éléments tubulaires (10, 11) engagés l'un dans l'autre, dont un premier élément tubulaire (10) est ancré sur la première enveloppe extérieure (3) de la paroi (1) et porte une jupe (15) appliquée contre la première enveloppe extérieure (3) côté mousse, ledit premier élément tubulaire (10) portant en outre une jupe (21) appliquée contre la deuxième enveloppe extérieure (4), **caractérisé en ce que** le deuxième élément tubulaire (11) traverse radialement, en conservant du jeu, une ouverture (12) de la deuxième enveloppe extérieure (4) et s'engage dans le premier élément tubulaire (10).

2. Appareil frigorifique selon la revendication 1, **caractérisé en ce qu'**au moins une ouverture de passage de mousse (26), débouchant sur une cavité (23) entre le premier et le deuxième élément tubulaire (10, 11), est formée dans le premier élément tubulaire (10).

3. Appareil frigorifique selon la revendication 2, **caractérisé en ce que** les éléments tubulaires (10 11), engagés l'un dans l'autre, forment un joint d'étanchéité en labyrinthe.

4. Appareil frigorifique selon la revendication 2 ou 3, **caractérisé en ce que** le premier élément tubulaire (10) comprend au moins une gaine intérieure et une gaine extérieure (13, 19), qui délimitent une rainure annulaire (20) ouverte vers la deuxième enveloppe extérieure (4) et dans laquelle s'engage le deuxième élément tubulaire (11).

5. Appareil frigorifique selon la revendication 4, **caractérisé en ce que** le deuxième élément tubulaire (11) est enfilé radialement, sans jeu, sur la gaine intérieure.

6. Appareil frigorifique selon la revendication 4, **caractérisé en ce que** le deuxième élément tubulaire (11) enveloppe radialement, en conservant du jeu, la gaine intérieure (13).

7. Appareil frigorifique selon l'une des revendications précédentes, **caractérisé en ce que** le deuxième élément tubulaire (11) est relié à une bride (25), appliquée extérieurement contre la deuxième enveloppe extérieure (4).

8. Appareil frigorifique selon la revendication 7, **caractérisé en ce que** la bride (25) recouvre une ouverture (12) de la deuxième enveloppe extérieure (4) et à travers laquelle le deuxième élément tubulaire (11) s'étend en conservant du jeu.

9. Appareil frigorifique selon l'une des revendications précédentes, **caractérisé en ce que** le deuxième élément tubulaire (11) possède au moins une partie saillante (28) s'avançant vers l'extérieur au-delà de la deuxième enveloppe extérieure (4) et interrompue dans le sens circonférentiel.

10. Appareil frigorifique selon l'une des revendications précédentes, **caractérisé en ce qu'**il comprend un corps (2) et une porte (1) articulée sur le corps (2) et qui possède une partie saillante (8) venant s'engager dans le corps (2), **en ce que** le passage d'équilibrage de pression (9) s'étend à travers la porte (1) et atteint le côté intérieur de la porte au niveau d'un bord (29) de la partie saillante (8).

11. Appareil frigorifique selon la revendication 10, **caractérisé en ce qu'**une surface inclinée (32), opposée au passage d'équilibrage de pression (9) et en pente vers la porte (1), est formée sur un fond du corps (1).

12. Appareil frigorifique selon la revendication 11, **caractérisé en ce que** la surface inclinée (32) du corps (1) est opposée à une surface inclinée complémentaire (29) de la porte (1).

13. Appareil frigorifique selon la revendication 12, **caractérisé en ce que** le passage d'équilibrage de pression (9) débouche dans un renfoncement (30) de la surface inclinée (29).
